# FASCICULE DE BREVET EUROPEEN

(11) **EP 1 676 608 B1**
(45) Date de publication et mention de la délivrance du brevet: **17.10.2007**
(21) Numéro de dépôt: 05292817.3
(22) Date de dépôt: 28.12.2005
(51) Int. Cl.: A63C 11/24

(54) **Dispositif de montage d'une rondelle sur un baton destine a la pratique des sports d'hiver**
Vorrichtung zur Montage einer Scheibe auf einen Stock zum Ausüben von Wintersport
Device for mounting a washer on a pole intended for practicing wintersports

(30) Priorité: 29.12.2004 FR 0414057
(43) Date de publication de la demande: 05.07.2006
(73) Titulaire: TSL Sport Equipment, 74290 Alex (FR)
(72) Inventeur: Gallay, Philippe, 74220 La Clusaz (FR); Mallinjoud, Julie, 74800 Saint Pierre en Faucigny (FR)
(74) Mandataire: Gasquet, Denis

(56) Documents cités:
- CH-A- 237 203
- CH-A- 249 800
- CH-A- 472 227
- DE-A1- 1 478 108
- DE-A1- 2 905 147
- US-A- 4 669 752

## Description

La présente invention concerne un bâton d'appui destiné à la marche ou à la pratique des sports d'hiver tels que le ski alpin, le ski nordique, la raquette à neige ou le ski de randonnée, par exemple. Il concerne plus particulièrement un perfectionnement permettant le démontage et le remontage aisé de la rondelle.

Dans la plupart des sports alpins, et notamment la randonnée à pied, en raquette à neige ou à ski, par exemple, le pratiquant utilise un bâton pour prendre appui avec ses bras afin de s'aider dans sa progression ou afin de s'équilibrer dans ses mouvements. Les bâtons sont de façon connue, constitué d'une tige (corps de bâton) dont la partie inférieure comprend une rondelle, et dont la partie supérieure comprend une poignée et une dragonne de retenus. Les fabricants ont depuis longtemps développé de nombreux types de bâtons destinés à s'adapter aux conditions d'utilisation de chaque sport pratiqué et aux contraintes subies pendant l'utilisation. Toutefois, ces bâtons de l'art antérieur ne donnent pas entière satisfaction.

En effet, par exemple selon la saison d'utilisation et/ou la topologie du sol, les bâtons munis à leur extrémité inférieure d'une rondelle présentant une surface d'appui sur la neige ne sont pas nécessairement adaptés dans la mesure où la surface et/ou la forme de la rondelle n'offre pas un appui optimal pour l'utilisateur. Pour ces raisons, il a déjà été proposé une gamme de rondelles à surface et forme adaptée à chaque type d'utilisation. Mais encore faut-il que l'utilisateur puisse procéder au montage et au démontage de la rondelle.

On connaît du brevet EP-B-0906776, un dispositif qui donne à, l'utilisateur la possibilité, pour un même bâton de monter et démonter une rondelle de surface et forme différente en fonction, notamment de la saison d'utilisation et donc de la nature du sol rencontrée. Cependant, le temps de montage/démontage ainsi que la facilité d'utilisation et sa fiabilité du montage pourrait être encore amélioré, en particulier dans des conditions d'utilisation extrêmes selon lesquelles de la neige verglacée et/ou de la glace peut venir se coller sur le bâton dans la zone où est fixée la rondelle.

On connait aussi des deux documents anterieurs CH 237 203 et CH 249 800 des dispositifs de montage avec un verrouillage de la rondelle sur le bâton réalisé par une épingle métallique pouvant être retirée ou mise en place. Mais ces dispositifs ne sont pas fiables et l'épingle de verrouillage peut être perdue.

L'invention a donc pour objectif de résoudre les inconvénients précités à l'aide de moyens simples, faciles à mettre en oeuvre et peu onéreux. Elle a pour but de fournir à l'utilisateur un dispositif de montage amovible d'une rondelle à un bâton pour les sports d'hiver qui permette de réduire encore le temps de montage/ démontage et de rendre ces opérations particulièrement simples et fiables, dans n'importe quelle condition d'utilisation.

Selon l'invention le dispositif de montage amovible d'une rondelle sur la tige, d'un bâton de pratique des sports d'hivers, selon lequel la rondelle comprend une partie centrale formant moyeu destinée à loger la tige et une partie périphérique formant surface d'appui qui s'étend transversalement au moyeu et destinée à prendre appui sur la neige, le dispositif comprenant des moyens de fixation et de verrouillage de la rondelle caractérisé en ce que les moyens de fixation et de verrouillage de la rondelle sont réalisés conjointement par l'introduction d'un élément verrouillant mobile en translation latérale sur un embout fixé sur la tige du bâton, pour prendre deux positions, une position de déverrouillage permettant de démontage de la rondelle, et une position, de verrouillage selon laquelle, l'élément verrouillant coopère avec une gorge réalisée dans le moyeu de la rondelle. Ajoutons que l'élément verrouillant comprend au moins une branche de verrouillage destinée à être engagée dans la position de verrouillage dans la gorge réalisée dans le moyeu de la rondelle, tandis que

l'élément verrouillant se présente sous la forme d'un cadre, comprenant deux branches latérales et deux branches d'extrémités pour former une ouverture centrale.

Selon une autre caractéristique complémentaire, le dispositif comprend des moyens d'indexation de la position de déverrouillage et sa position de verrouillage du cadre, tandis que ces moyens sont constitués par au moins deux encoches latérales ménagées sur la branche transversales latérales, et destinées à coopérer avec un ergot correspondant faisant saillie vers l'intérieur de l'embout de manière à bloquer l'élément verrouillant respectivement dans une position active de verrouillage et une position inactive de déverrouillage.

Par ailleurs le dispositif comprend avantageusement, mais pas nécessairement, des moyens de positionnement angulaire de la rondelle, qui sont constitués par des pattes d'indexage s'étendant vers l'axe du dispositif pour coopérer avec des fentes correspondantes réalisées sur le moyeu de la rondelle.

Selon une autre caractéristique, l'embout comprend une tige creuse dont l'extrémité inférieure comprend une pointe métallique d'accrochage, et dont l'extrémité supérieure comprend le dispositif de montage.

L'invention concerne la rondelle destinée à la mise en oeuvre du dispositif de montage, ainsi que le bâton équipé de ce dispositif.

D'autres caractéristiques et avantages de l'invention se dégageront de la description qui va suivre en regard des dessins annexés qui ne sont donnés qu'à titre d'exemples non limitatifs.

Les figure 1 à 8 illustrent le mode préféré de réalisation du dispositif de l'invention, et plus particulièrement un embout pour bâton sur lequel est fixée une rondelle selon l'invention.
La figure 1 représente l'extrémité inférieure du bâton avec l'embout et sa rondelle, selon une vue en perspective.
La figure 2 représente selon une vue en perspective, l'embout monté sur la tige du bâton, avec sa rondelle mais avant sa mise en place, le bâton étant en position horizontale.
La figure 3 est une vue en perspective représentant la rondelle.
La figure 4 est une vue en perspective représentant l'embout mais mis à l'envers, pour une meilleure compréhension du dessin, à savoir l'extrémité inférieure étant placée au dessus de l'extrémité supérieure.
La figure 5 est une vue en coupe longitudinale de l'embout avec sa rondelle selon la figure 1 emmanché sur un bâton, la rondelle étant en position verrouillée sur l'embout correspondant.
La figure 6 est une vue en coupe selon 6-6 de la figure 5.
La figure 7 est une vue similaire à la figure 5, mais avec la rondelle en position déverrouillée, permettant son déplacement vers le bas.
La figure 8 est une vue en coupe selon 8-8 de la figure 7.
Les figures 9a, 9b illustrent une variante de réalisation selon laquelle l'embout ne s'étend que dans la zone de la rondelle, sans s'étendre vers l'extrémité inférieure de la tige du bâton.

Le bâton de ski (2) comportant le dispositif de montage de l'invention (1) est du type destiné aux sportifs ou aux promeneurs qui pratiquent les sports de neige tels que le ski ou la raquette à neige, mais il pourrait être adapté à tout type de bâton d'un autre genre, sans pour autant sortir du cadre de l'invention.

Le bâton n'est illustré ici que partiellement par son extrémité inférieure, mais se présente, de manière connue en soi, sous la forme d'une tige (2) de profilé longitudinal ou d'un assemblage réglable de profilés longitudinaux dont l'extrémité inférieure comprend une rondelle d'appui (3) et l'extrémité supérieure (non représentée) une poignée avec une dragonne de retenue.

Tel que représenté le dispositif de montage et de retenue de la rondelle, comprend un embout (1) constitué d'une tige creuse (10) réalisée avantageusement en matière plastique, dont l'extrémité inférieure (100) comprend une pointe d'accroche métallique (11), en tant qu'élément d'appui et d'accrochage, tandis que l'extrémité supérieure (101) comprend des moyens de connexion amovibles (4) pour la rondelle (3).

Par ailleurs la tige creuse (10) comprend un logement cylindrique axial (102) destiné à recevoir la partie inférieure de la tige du bâton (2).

Selon l'invention, il est prévu des moyens de connexion amovibles permettant à l'utilisateur de pouvoir monter/démonter rapidement et aisément la rondelle pour la remplacer par une autre rondelle, à savoir une rondelle neuve ou une autre rondelle, par exemple de forme et de dimensions différentes de la rondelle (3) telle qu'illustrée.

La rondelle (3) prévue selon l'invention, comprend une partie centrale formant moyeu (30), destinée à loger la tige (10) et une partie périphérique (31) formant surface d'appui qui s'étend transversalement au moyeu (30), destinée à prendre appui sur la neige.

Ainsi, selon l'invention, il est prévu un dispositif de montage (4) amovible de la rondelle (3), c'est à dire les moyens de connexions amovibles sur la tige (10), du type comprenant avantageusement mais non exclusivement, des moyens de positionnement pour positionner angulairement la rondelle par rapport à la tige, des moyens de positionnement longitudinal de la rondelle positionnée angulairement par rapport à la tige, et des moyens de fixation de la rondelle positionnée longitudinalement et des moyens de verrouillage de la rondelle fixée longitudinalement.

Selon l'invention, les moyens de fixation et de verrouillage de la rondelle (3) sont réalisés conjointement au moins en partie par l'introduction d'un élément verrouillant (7, 74) solidaire de la tige, dans un élément à verrouiller (8, 80) solidaire du moyeu (30) de la rondelle (3), la rondelle étant verrouillée autour de la tige par poussée transversale sur l'élément verrouillant (7), provoquant son déplacement vers sa position active de verrouillage.

Selon le mode de réalisation préféré et illustré, l'élément verrouillant (7) présente un profil de verrouillage (74) destiné à coopérer avec le profil en creux (80) de l'élément à verrouiller (8) solidaire du moyeu (30) de la rondelle (3). Il va de soi qu'inversement, le profil en saillie peut être prévu sur l'élément à verrouiller et le profil en creux peut être prévu sur l'élément à verrouiller.

Selon ce mode de réalisation illustré, l'introduction de l'élément verrouillant (7) dans l'élément à verrouiller (8) empêche la translation longitudinale de la rondelle (3) par rapport à la tige (10) de l'embout.

Selon le mode de réalisation illustré, l'embout (1) comprend un élément verrouillant (7) avantageusement constitué par deux branches transversales (71, 72) reliées par leurs extrémités par deux branches d'extrémité incurvée (73, 74.

Selon le mode de réalisation illustré et préféré, l'élément verrouillant (7) a donc la forme générale d'un cadre (7) fermé sur lui-même, formé par les deux branches transversales (71,72) et les deux branches d'extrémité incurvées (73, 74) et dont l'ouverture centrale (75) formée par le cadre (7) est destinée à loger le moyeu (30) de la rondelle.

Selon le mode de réalisation illustré et préféré, l'élément verrouillant (7) comprend des moyens d'indexation de la position inactive de déverrouillage et active de verrouillage, qui sont constituées par au moins deux encoches latérales (71a-71b et/ou 72a-72b) ménagées sur la branche longitudinale (71 et/ou 72), et destinées à coopérer avec un ergot (12,13) correspondant faisant saillie vers l'intérieur de l'embout de manière à maintenir l'élément verrouillant (7) respectivement dans une position active de verrouillage et une position inactive de déverrouillage.

La position active de verrouillage est, dans le mode de réalisation illustré, obtenue par poussée transversale selon (MON) sur l'élément verrouillant (7) tandis que la position inactive de déverrouillage est obtenue par poussée transversale dans le sens opposé (DEM) également sur l'élément verrouillant (7).

Ajoutons que la branche d'extrémité (74) constitue la branche de verrouillage donc l'élément verrouillant, destinée à être engagée dans la gorge annulaire (80) de l'élément à verrouiller. Notons aussi que pour donner l'élasticité nécessaire à la retenue de l'élément verrouillant (7) dans ses deux positions, la branche de verrouillage (74) comprend une zone de moindre largeur (740) permettant le rapprochement des deux branches transversales (71, 72).

Dans le mode de réalisation illustré, l'embout et plus particulièrement son oeillet (90) comprend une patte d'indexage (9) disposée longitudinalement sur la tige (10) et qui s'étend ensuite transversalement vers l'axe de la tige en dessous de l'élément verrouillant (7), formant ainsi un moyen de positionnement angulaire et longitudinal (MP) par coopération avec la fente correspondante (81) réalisée dans la portion tubulaire (8) de la rondelle (3).

Dans le mode de réalisation illustré de la rondelle selon l'invention, le moyeu (30) s'étend au-dessus de la surface d'appui (31) en formant une portion tubulaire (8) autour de laquelle est ménagée une gorge annulaire (80) destinée à recevoir l'élément verrouillant et plus particulièrement sa branche d'extrémité de verrouillage (74).

Par ailleurs l'élément verrouillant (7) ayant la forme d'un cadre fermé est monté mobile en translation latérale par rapport à l'embout et plus précisément par rapport à l'oeillet (90) disposé à la partie supérieure de la tige (10). Ainsi, le verrouillage de la rondelle sur l'embout se fait par déplacement latéral de l'élément verrouillant (7) jusqu'à ce que la branche d'extrémité (74) soit engagée dans le profil en creux (80) formant une gorge périphérique (figures 5, 6). On notera que dans la position déverrouillée illustrée aux figures 7 et 8 la position de l'élément verrouillant permet le passage de la portion tubulaire (8) de la rondelle (3) vers le bas.

Comme on peut le voir à la figure 2, il est prévu au moins une fente longitudinale (81) formant moyen de positionnement angulaire et longitudinal, cette fente étant destiné à coopérer avec la patte d'indexage (9) de l'embout (1) qui est ménagée sur la portion tubulaire (8), le(s) bord(s) latéral(aux) (810) de cette fente (81) formant moyen(s) de positionnement angulaire, le bord constituant le fond (811) de cette fente formant moyen de positionnement longitudinal.

Dans le mode de réalisation préféré illustré, le dispositif de montage prévu sur l'embout (1) forme un oeillet (90) relié au reste de la tige creuse (10) par la(les) patte(s) d'indexage (9), le cadre verrouillant (7) étant monté mobile entre les deux positions de verrouillage et de déverrouillage à l'intérieur de l'espace vide (e) délimité par ledit oeillet et le reste de la tige creuse (10)

L'invention qui vient d'être décrite permet un montage/démontage rapide et aisé d'une rondelle sur une tige de bâton puisque contrairement à l'état de l'art, l'étape de verrouillage de la rondelle sur la tige se fait alors que la rondelle est dans la même position angulaire que celle déterminée lors de son positionnement angulaire et longitudinal pour fixation.

Par ailleurs, on peut noter que, si selon le mode de réalisation préféré illustré, le dispositif de montage amovible (4) est réalisé dans la même pièce que la tige creuse (10) de l'embout (1), il va de soi que ce dispositif intégrant le cadre verrouillant (7) peut très bien être rapporté par exemple par vissage sur la tige creuse (10).

En outre, on peut également noter que si le mode de réalisation illustré montre deux pattes d'indexage (9) symétriques l'une de l'autre par rapport à l'axe (X-X') de la tige (10) qui coopèrent chacune avec une fente longitudinale (81) ménagée à cet effet sur la partie moyeu (30, 80) de la rondelle, il peut très bien être prévu une seule patte (9) coopérant avec une seule fente (81).

Bien entendu, l'invention n'est pas limitée aux modes de réalisation décrits et représentés à titre d'exemples, mais elle comprend aussi tous les équivalents techniques ainsi que leurs combinaisons.

Si dans le mode de réalisation illustré, le dispositif de montage est prévu sur l'embout pour bâton, il va de soi que celui-ci peut très bien être rapporté directement sur l'extrémité inférieure d'un profilé du bâton. Ainsi et par exemple la partie tubulaire (10) de l'embout pourrait ne pas s'étendre jusqu'à l'extrémité inférieure du bâton, mais seulement s'étendre au niveau du dispositif de montage, tel que cela est illustré aux figures 9a, et 9b.

## Revendications

1. Dispositif de montage amovible sur la tige (2), d'un bâton de pratique des sports d'hivers d'une rondelle (3) comprenant une partie centrale formant moyeu (30) destinée à loger la tige (2) et une partie périphérique (31) formant surface d'appui, qui s'étend transversalement au moyeu (30), et destinée à prendre appui sur la neige, ce dispositif comportant des moyens de fixation et de verrouillage de la rondelle (3) sur la tige (2), réalisés conjointement par l'introduction d'un élément verrouillant (7) mobile en translation latérale sur un embout (10) fixé sur la tige du bâton, pour prendre deux positions, une position inactive de déverrouillage permettant de démontage de la rondelle et une position active de verrouillage selon laquelle l'élément verrouillant coopère avec une gorge (80) réalisée dans le moyeu (30) de la rondelle, **caractérisé en ce que** l'élément verrouillant (7) se présente sous la forme d'un cadre, comprenant deux branches latérales (71, 72) et deux branches d'extrémités (73, 74) pour former une ouverture centrale (75) dans laquelle est logé le moyeu de la rondelle (3).

2. Dispositif de montage (4) selon la revendication 1, **caractérisé en ce que** l'élément verrouillant (7) comprend au moins une branche de verrouillage (74) engagée, en position de verrouillage, dans la gorge (80) réalisée dans le moyeu de la rondelle.

3. Dispositif selon la revendication 2, **caractérisé en ce qu'**il comprend des moyens d'indexation de sa position inactive de déverrouillage et de sa position active de verrouillage (71a, 71b, - 72a, 72b, - 12, 13).

4. Dispositif selon la revendication 3, **caractérisé en ce que** les moyens d'indexation de la position de déverrouillage et de verrouillage, sont constituée par au moins deux encoches latérales (71a-71b ou 72a-72b) ménagées sur les branches transversales latérales (71 ou 72), et destinées à coopérer avec un ergot (12, 13) correspondant faisant saillie vers l'intérieur de l'embout de manière à bloquer l'élément verrouillant (7) respectivement dans une position active de verrouillage et une position inactive de déverrouillage.

5. Dispositif selon l'une quelconque des revendications précédentes, **caractérisé en ce qu'**il comprend des moyens de positionnement angulaire de la rondelle.

6. Dispositif selon la revendication 5, **caractérisé en ce que** des moyens de positionnement angulaire de la rondelle sont constitués par au moins une patte d'indexage (9) s'étendant vers l'axe du dispositif pour coopérer avec au moins une fente correspondante (81) réalisée sur le moyeu de la rondelle.

7. Dispositif selon la revendication 6, **caractérisé en ce que** la fente longitudinale (81) est ménagée sur la portion tubulaire (8) solidaire du moyeu (30), le(s) bord(s) latéral(aux) (810) de cette fente formant moyen(s) de positionnement angulaire, le bord constituant le fond (811) de ladite fente formant moyen de positionnement longitudinal.

8. Dispositif selon l'une quelconque des revendications précédentes, **caractérisé en ce que** l'embout comprend une tige creuse (10) dont l'extrémité inférieure (100) comprend une pointe métallique d'accrochage (11), et dont l'extrémité supérieure (101) comprend le dispositif de montage (4).

9. Bâton de ski, **caractérisé en ce qu'**il comprend le dispositif de montage selon l'une quelconque des revendications 1 à 8

## Claims

1. Device for removably mounting a washer (3) on the rod (2) of a stick for use in practising winter sports, said washer (3) comprising a central part forming a hub (30) adapted to accommodate the rod (2) and a peripheral part (31) forming an abutment surface which extends transversely with respect to the hub (30) and is adapted to bear on the snow, this device comprising means for fixing and locking the washer (3) on the rod (2), which are jointly formed by introducing a locking element (7) which is movable by lateral translation on an endpiece (10) fixed to the rod of the stick, so as to take up two positions, an inactive release position in which the washer can be removed and an active locking position in which the locking element cooperates with a groove (80) formed in the hub (30) of the washer, **characterised in that** the locking element (7) is in the form of a frame comprising two lateral arms (71, 72) and two end arms (73, 74) for forming a central opening (75) in which the hub of the washer (3) is accommodated.

2. Mounting device (4) according to claim 1, **characterised in that** the locking element (7) comprises at least one locking arm (74) which, in the locking position, engages in the groove (80) provided in the hub of the washer.

3. Device according to claim 2, **characterised in that** it comprises means for indexing its inactive release position and its active locking position (71a, 71b, - 72a, 72b, - 12, 13).

4. Device according to claim 3, **characterised in that** the means for indexing the release position and locking position consist of at least two lateral notches (71a-71b or 72a-72b) formed on the lateral transverse arms (71 or 72), and adapted to cooperate with a corresponding lug (12, 13) projecting into the interior of the endpiece so as to secure the locking element (7) in an active locking position and in an inactive release position, respectively.

5. Device according to any one of the preceding claims, **characterised in that** it comprises means for the angular positioning of the washer.

6. Device according to claim 5, **characterised in that** means for the angular positioning of the washer consist of at least one indexing tab (9) extending towards the axis of the device in order to cooperate with at least one corresponding slot (81) provided on the hub of the washer.

7. Device according to claim 6, **characterised in that** the longitudinal slot (81) is provided on the tubular portion (8) which is integral with the hub (30), the lateral edge(s) (810) of this slot forming angular positioning means, the edge that constitutes the base (811) of said slot forming longitudinal positioning means.

8. Device according to any one of the preceding claims, **characterised in that** the endpiece comprises a hollow rod (10) the lower end (100) of which comprises a metallic securing tip (11), and the upper end (101) of which comprises the assembly device (4).

9. Ski stick, **characterised in that** it comprises the mounting device according to any one of claims 1 to 8.

## Patentansprüche

1. Vorrichtung zur Auswechselmontage einer Scheibe (3) auf dem Stab (2) eines Stocks zum Ausüben von Wintersport, umfassend einen eine Nabe (30) bildenden Zentralteil, der zur Lagerung des Stabs (2) bestimmt ist, und einen eine Auflagefläche bildenden peripheren Teil (31), der sich quer zur Nabe (30) erstreckt und dazu bestimmt ist, sich auf den Schnee zu stützen, wobei diese Vorrichtung Befestigungs- und Verriegelungsmittel für die Scheibe (3) auf dem Stab (2) umfasst, die zusammen durch die Einführung eines Verriegelungselements (7) ausgeführt sind, das gemäß einer Lateraltranslation auf einem auf dem Stab des Stocks befestigten Ansatz (10) beweglich ist, um zwei Stellungen einzunehmen, d.h. eine inaktive Verriegelungsstellung, die den Ausbau der Scheibe erlaubt und eine aktive Verriegelungsstellung nach der das Verriegelungselement mit einer in der Nabe (30) der Scheibe ausgeführten Kerbe (80) zusammenwirkt, **dadurch gekennzeichnet, dass** das Verriegelungselement (7) sich in Form eines Rahmens präsentiert, der zwei laterale Zweige (71, 72) und zwei Endzweige (73, 74) umfasst, um eine zentrale Öffnung (75) zu bilden, in der die Nabe der Scheibe (3) gelagert ist.

2. Montagevorrichtung (1) nach Patentanspruch 1, **dadurch gekennzeichnet, dass** das Verriegelungselement (7) mindestens einen Verriegelungszweig (74) umfasst, der in Verriegelungsstellung in die in der Nabe der Scheibe ausgeführten Kerbe (80) eingreift.

3. Vorrichtung nach Patentanspruch 2, **dadurch gekennzeichnet, dass** sie Indexierungsmittel für ihre inaktive Verriegelungsstellung und ihre aktive Verriegelungsstellung (71a, 71b, -72a, 72b, -12, 13) umfasst.

4. Vorrichtung nach Patentanspruch 3, **dadurch gekennzeichnet, dass** die Indexierungsmittel für ihre inaktive Verriegelungsstellung und ihre aktive Verriegelungsstellung aus mindestens zwei lateralen Kerben (71a - 71b oder 72a - 72b) bestehen, die auf den seitlichen Transversalzweigen (71 oder 72) eingearbeitet sind und dazu bestimmt sind, mit einem entsprechenden Zapfen (12, 13) zusammenwirken, der ins Innere des Ansatzes hineinragt um das Verriegelungselement (7) jeweils in einer aktiven Verriegelungsstellung und einer inaktiven Verriegelungsstellung zu blockieren.

5. Vorrichtung nach irgendeinem der vorangehenden Patentansprüche, **dadurch gekennzeichnet, dass** sie Winkelpositionierungsmittel für die Scheibe umfasst.

6. Vorrichtung nach Patentanspruch 5, **dadurch gekennzeichnet, dass** die Winkelpositionierungsmittel für die Scheibe aus mindestens einer Indexierungslasche (9) bestehen, die sich zur Achse der Vorrichtung hin erstrecken um mit mindestens einem entsprechenden, auf der Nabe der Scheibe ausgeführten Schlitz (81) zusammenzuwirken.

7. Vorrichtung nach Patentanspruch 6, **dadurch gekennzeichnet, dass** der Längsschlitz (81) auf dem mit der Nabe (30) einstückigen Rohrteil (8) eingearbeitet ist, wobei der Seitenrand bzw. die Seitenränder (810) dieses Schlitzes Winkelpositionierungsmittel bzw. ein Winkelpositionierungsmittel bilden, wobei der Rand den Boden (811) des das Längspositionierungsmittel bildenden Schlitzes bildet.

8. Vorrichtung nach irgendeinem der vorangehenden Patentansprüche, **dadurch gekennzeichnet, dass** der Ansatz einen Hohlstab (10) umfasst, dessen unteres Ende (100) eine metallische Ankopplungsspitze (11) umfasst und dessen oberes Ende (101) die Montagevorrichtung (4) umfasst.

9. Skistock, **dadurch gekennzeichnet, dass** er die Montagevorrichtung nach irgendeinem der Patentansprüche 1 bis 8 umfasst.
